# FASCICULE DE BREVET EUROPEEN

(11) **EP 0 189 335 B1**
(45) Date de publication et mention de la délivrance du brevet: **12.10.1988**
(21) Numéro de dépôt: 86400001.3
(22) Date de dépôt: 02.01.1986
(51) Int. Cl.: B26B 19/38

(54) **Couteaux pour rasoir à grille et support portant ces couteaux, procédé d'affûtage et de montage de ces couteaux**
Messerblock für Trockenrasierer und Verfahren zum Schleifen und zum Zusammenbauen eines solchen Blockes
Knife unit for a dryshaver and method for sharpening and assembling such a unit

(30) Priorité: 09.01.1985 FR 8500247
(43) Date de publication de la demande: 30.07.1986
(73) Titulaire: SEB S.A., F-21260 Selongey (FR)
(72) Inventeur: Hennuy, Jean, F-69400 Villefranche/Saone (FR); Benoist, André, F-25000 Besançon (FR)
(74) Mandataire: Bouju, André

(56) Documents cités:
- DE-A- 1 553 633
- DE-A- 1 728 376
- DE-B- 1 026 197
- DE-C- 961 866
- FR-A- 2 089 829

## Description

La présente invention concerne une unité de couteaux avec des couteaux pour rasoir à grille et support un sur lequel sont montés ces couteaux, ce support présentant des fentes perpendiculaires à la direction longitudinale du support, dans lesquel les sont positionnés les couteaux et maintenant les couteaux espacés parallèles les uns aux autres et alignés dans la direction longitudinale de ce support, les couteaux présentant une forme arquée et une certaine élasticité et comportant des moyens de fixation qui coopèrent avec des moyens de verrouillage qui permettent de monter ces couteaux sur le support.

L'invention vise également le procédé pour affûter les couteaux faisant partie de l'unité de couteaux et le procédé pour les monter sur le support de l'unité de couteaux du rasoir.

Dans les rasoirs électriques connus, les couteaux montés sur le support sont recouverts par une grille fixe comprenant une multitude de petites ouvertures, sous lesquel les se déplace l'arête de coupe des couteaux. Ces couteaux sont déplacés tous en même temps suivant un mouvement alternatif de translation du support, qui est commandé par un moteur électrique.

Dans les réalisations connues, les couteaux sont assemblés sur un support par sertissage ou surmoulage lorsque ce support est en matière plastique.

Les couteaux montés sur le support sont affûtés sur une rectifieuse cylindrique. Cette opération laisse une bavure sur les arêtes de coupe des couteaux.

Ces arêtes de coupe sont ensuite rôdées au moyen d'une installation complexe et coûteuse pour éliminer la bavure précitée.

On connaît selon le DE-C-961 866 des couteaux pour rasoir à grille, montés sur un support qui maintient les couteaux espacés, parallèles et espacés les uns des autres et alignés dans la direction longitudinale de ce support. Ces couteaux présentent une forme arquée et une certaine élasticité. Le support présente des fentes perpendiculaires à la direction du support dans lesquelles sont positionnées les couteaux. Les couteaux sont séparés par des cales et sont traversés par des goupilles d'assemblage.

Pour obtenir un parfait alignement des arêtes de coupe des couteaux, il est nécessaire d'affûter ces arêtes après montage des couteaux sur leur support. Cette opération présente les inconvénients déjà signalés plus haut.

Le but de la présente invention est de créer une unité de coutaux avec des couteaux pour rasoir à grille et un support pour maintenir ceux-ci, grâce à laquelle il est possible de positionner avec une grande facilité et précision ces couteaux sur le support et d'éviter l'opération coûteuse d'élimination de la bavure qui subsiste après la rectification de l'arête de coupe des couteaux.

Suivant l'invention, l'unité de couteaux comprenant les couteaux pour rasoir à grille et le support sur lequel sont montés ces couteaux, est caractérisée en ce que que les couteaux comportent près de chaque extrémité de l'arc, une encoche s'ouvrant vers l'intérieur de l'arc, en ce que le support présente deux gorges longitudinales, parallèles à la direction longitudinale du support, les encoches des couteaux étant disposées en regard de ces gorges, et en ce que lesdites encoches sont . verrouillées élastiquement sur deux goupilles engagées dans l'espace compris entre les deux gorges et les encoches des couteaux.

Ce système de fixation par goupilles, retenues dans des gorges longitudinales ménagées dans le support et verrouillant les couteaux au support par les encoches ménagées dans ceux-ci, permet un montage très simple de ces couteaux sur le support, tout en garantissant une extrême précision pour la position des couteaux sur le support.

Les encoches ménagées dans les couteaux peuvent être remplacées par des bossages verrouillés à des profilés de section en V engagés dans les gorges longitudinales du support.

Par ailleurs, cette fixation des couteaux sur le support au moyen de goupilles permet la mise en oeuvre d'un procédé d'affûtage qui évite la formation de bavures sur les arêtes de coupe.

Suivant ce procédé, conformément à l'invention, on place les couteaux sur un mandrin présentant deux gorges longitudinales et parallèles, espacées l'une de l'autre d'une distance égale à la distance comprise entre les deux gorges du support de couteaux, en positionnant les encoches ou bossages de ce couteau en regard de ces gorges, on engage à force deux goupilles ou profilés de section appropriée dans l'espace compris entre chaque gorge du mandrin et les encoches ou bossages adjacents des couteaux, on serre les couteaux les uns contre les autres, on fait tourner le mandrin autour de son axe et on applique contre la surface extérieure des couteaux empilés et serrés sur le mandrin, une meule de façon à affûter l'ensemble des couteaux.

Le fait que les couteaux soient serrés les uns contre les autres évite la formation de bavures sur les arêtes de coupe.

Par ailleurs, étant donné que les couteaux sont positionnés sur le mandrin avec précision, au moyen de deux goupilles espacées de la même distance que celles destinées à positionner les couteaux sur le support de couteaux, on s'assure que les couteaux soient positionnés sur ce support avec la même grande précision que sur le mandrin d'affûtage.

Suivant un autre aspect de l'invention, pour monter les couteaux affutés sur le support de couteaux, on enlève les couteaux affûtés du mandrin en dégageant les goupilles ou lesdits profilés, on place ces couteaux sur le support en conservant l'ordre suivant lequel ces couteaux étaient placés sur le mandrin d'affûtage, on engage à force les deux goupilles ou deux profilés dans l'espace compris entre chaque gorge longitudinale du support et les encoches adjacentes des couteaux.

Etant donné que l'ordre de la position des couteaux est conservé, les arêtes de coupe des couteaux sont parfaitement alignées les unes avec les autres lorsque ces couteaux sont placés sur le support de couteaux.

D'autres particularités et avantages de l'invention apparaîtront encore dans la description ci-après.

Aux dessins annexés, donnés à titre d'exemples non limitatifs:
- la figure 1 est une vue en plan du mandrin sur lequel sont montés les couteaux en vue de leur affûtage,
- la figure 2 est une vue avec coupe longitudinale partielle du mandrin, en position sur un dispositif d'affûtage représenté en pointillés.
- la figure 3 est une vue en coupe suivant le plan I11- III de la figure 2,
- la figure 4 est une vue de côté, avec demi- coupe longitudinale du support de couteaux, des couteaux et d'une goupille avant la mise en place de ceux-ci sur le support,
- la figure 5 est une vue suivant la flèche F de la figure 4,
- la figure 6 est une vue en élévation du support portant les couteaux, recouvert par la grille qui est en partie arrachée,
- la figure 7 est une vue en bout du support portant les couteaux,
- la figure 8 est une vue en coupe suivant le plan VII - VII de la figure 6,
- la figure 9 est une vue de dessus du support portant les couteaux, et
- la figure 10 est une vue en plan d'une variant de couteaux,
- la figure 11 est une vue analogue à la figure 7, concernant un autre mode de fixation des couteaux sur le support.

On va d'abord décrire, en référence aux figures 1 à 3, le procédé d'affûtage des couteaux de rasoir, conformes à l'invention.

Ces couteaux 1 sont en acier trempé et présentent la forme générale d'un arc de cercle (voir figure 3). Ces couteaux 1 sont constitués par une lame cintrée présentant une déformation sensiblement constante le long de sa courbure. Ces couteaux 1 comportent près de chaque extrémité de l'arc une encoche 5, 6 s'ouvrant vers l'intérieur de l'arc.

On place ces couteaux 1 sur un mandrin 2 cylindrique, présentant deux gorges 3,4 longitudinales et parallèles s'étendant suivant deux génératrices diamétrales du mandrin 2.

On positionne les couteaux 1 sur le mandrin 2 de façon que les encoches 5, 6 des couteaux soient sensiblement en regard des gorges logitudinales 3,4 du mandrin 2.

On engage ensuite à force, dans l'espace compris entre chaque gorge longitudinale 3,4 du mandrin 2 et les encoches adjacentes 5,6 des couteaux, une goupille 7. Les deux goupilles 7 (une de chaque côté) assurent ainsi un positionnement précis des couteaux 1 sur le mandrin 2.

L'une des extrémités (voir figures 1 et 2) du mandrin 2 porte une bague d'appui fixe 8. L'autre extrémité de ce mandrin 2 porte une bague mobile 9 contre laquelle est vissé un écrou 10.

Les couteaux 1 empilés sur le mandrin 2 sont serrés les uns contre les autres entre les bagues 8 et 9 au moyen de l'écrou 10.

Les extrémités opposées du mandrin 2 comportent des trous de centrage 11, 12 coniques, permettant de placer ce mandrin entre deux pointes coniques 13,14 représentées en pointillés (voir figure 2), disposées suivant un axe X - X' constituant l'axe d'entraînement en rotation d'une rectifieuse-affûteuse.

La pointe 14 est adjacente à un plateau rotatif 15 également représenté en pointillés sur la figure 2, portant un doigt 16 en butée contre un levier 17 fixé à l'écrou 10 du mandrin 2. Le plateau rotatif 15 entraîne ainsi en rotation le mandrin 2 par l'intermédiaire du doigt 16 et du levier 17.

Le mandrin 2 est animé d'un mouvement alternatif de translation suivant l'axe X - X' qui est commandé au moyen d'un dispositif non représenté.

Sur la surface extérieure cylindrique définie par l'empilage des couteaux 1, prend appui une meule 18 montée en rotation autour d'un axe Y - Y'. Cette meule 18 tourne dans te même sens que celui du mandrin 2. Cette meule 18 affûte ainsi l'ensemble des couteaux 1. Etant donné que ceux-ci sont serrés les uns contre les autres, aucune bavure n'est formée sur l'arête de coupe la en arc de cercle de ces couteaux 1.

On va maintenant décrire le procédé de montage des couteaux 1 affûtés sur le support de rasoir.

Dans la réalisation des figures 4 à 9, le support 20 réalisé en matière plastique présente de chaque côté deux gorges longitudinales 21, 22 parallèles à la direction longitudinale du support.

Ce support 20 comprend une nervure médiane 23 en saillie et s'étendant dans la direction longitudinale du support. L'extrémité supérieure de cette nervure 23 comprend (voir figure 4) des fentes 24 perpendiculaires au support, régulièrement espacées, destinées à recevoir chacune un couteau 1.

Ce support 20 comprend également deux ailes 25, 26 parallèles (voir figure 5) situées dans un plan perpendiculaire à la nervure médiane 23.

On voit sur la figure 4 que chaque aile 25 ou 26 comprend des fentes 27 régulièrement espacées qui, comme les fentes 24 sont destinées à recevoir chacune un couteau 1. Il existe pour chaque couteau 1 une fente 24 et deux fentes 27 disposées dans un plan perpendiculair à l'axe longitudinal du support 20, destinées à recevoir un couteau, les deux fentes 27 étant disposées à 90° de part et d'autre de la fente 24.

On voit également sur la figure 5 que les ailes 25 et 26 bordent vers le haut, les gorges longitudinales 21 et 22 ménagées sur les côtés du support 20.

La figure 4 montre d'autre part que le support 20 comprend sur sa face inférieure des alvéoles 28,29 dont l'une au moins est destinée à recevoir un doigt (non représenté) entraîné par un moteur pour déplacer le support 20 suivant un mouvement alternatif de translation dirigé dans le sens de son axe longitudinal.

Pour mettre en place les couteaux affûtés 1 sur le support 20, on commence par enlever ces couteaux du mandrin 2 en dégageant les deux goupilles 7 après avoir dévissé l'écrou 10.

On place les couteaux 1 sur le support 20 en engageant chacun d'eux dans une fente 24 et deux fentes 27 et en conservant l'ordre suivant lequel ces couteaux étaient placés sur le mandrin d'affûtage 2. On engage ensuite à force deux goupilles 30 (voir figures 4, 6, 7 et 8) dans les espaces compris entre chaque gorge longitudinale 21 et 22 du support 20 et les encoches adjacentes 5, 6 des couteaux 1. Ainsi, les encoches 5 et 6 des couteaux 1 sont verrouillées aux deux goupilles 30 qui sont elles- mêmes retenues dans les gorges 21 et 22 du support 20.

Etant donné que la distance existant entre les deux goupilles 30 engagées dans les gorges 21 et 22 du support 20 est la même que la distance comprise entre les goupilles 7 (dont le diamètre est égal à celui des goupilles 30) qui servaient à positionner les couteaux 1 sur le mandrin d'affûtage 2 et que l'ordre de la position des couteaux 1 sur le support 20 est le même que sur le mandrin 2, les couteaux 1 sont placés sur le support 20 avec une très grande précision. Ainsi les arêtes de coupe la qui ont été affûtées sont situées sur une surface cylindrique C (représentée en trait mixte sur la figure 6) qui correspond exactement à la surface cylindrique dans laquelle ces arêtes la étaient disposées, lorsque les couteaux 1 se trouvaient sur le mandrin 2 après leur affûtage.

Etant donné que la surface dans laquelle se trouvent les arêtes la après affûtage, peut être légèrement tronconique en raison des tolérances de la rectification, cette surface est parfaitement respectée après montage des couteaux 1 sur le support 20, de sorte que les arêtes la se trouvent dans tous les cas parfaitement alignées les unes avec les autres, comme on le voit sur les figures 6 et 9.

Une fois les couteaux 1 montés sur le support 20, celui-ci peut être placé directement dans le rasoir, sans qu'il soit nécessaire de rectifier les arêtes de coupe la de ces couteaux, étant donné que celles-ci ne comportent aucune bavure.

Il suffit ensuite de recouvrir le support 20 portant les couteaux 1 par la grille 31 (voir figure 6).

Bien entendu, les opérations consistant à enlever les couteaux 1 du mandrin 2 puis à placer ces couteaux 1 sur le support de rasoir 20, en conservant l'ordre des couteaux 1 peuvent être exécutées d'une manière entièrement automatique à l'aide d'une machine fonctionnant à cadence élevée pour permettre une production en grande série.

Bien entendu, l'invention n'est pas limitée aux exemples que l'on vient de décrire et on peut apporter à ceux-ci de nombreuses modifications sans sortir du cadre de l'invention.

Ainsi l'arête tranchante la des couteaux peut avoir une forme autre que celle d'un arc de cercle.

Dans la réalisation de la figure 10, l'arête tranchante 1b du couteau a la forme d'un arc d'excentrique triangulaire.

Cet arc présente la propriété de posséder un centre comme dans le cas d'un arc de cercle, tous les diamètres passant par ce centre étant égaux.

La forme de cette arête tranchante 1 b présente un rayon de courbure relativement petit au sommet de l'arc qui convient parfaitement au rasage des parties du visage qui sont difficilement accessibles ou pour les arrêts précis autour des pattes de la barbe et de la moustache, tandis que le rayon de courbure relativement grand sur les côtés de l'arc convient bien pour le rasage des joues.

L'affûtage des couteaux ayant cette forme peut être réalisé en rectifiant ces couteaux empilés les uns sur les autres, comme dans le cas du procédé décrit précédemment, mais en utilisant une machine à rectifier les arbres polygonaux très répandue dans l'industrie automobile.

Bien entendu, l'invention n'est pas limitée aux moyens de fixation et de verrouillage des couteaux au support que l'on vient de décrire. Ainsi, dans l'exemple de la figure 11, le couteau 1c comporte à ses extrémités des bossages 5a, 5b dirigés vers l'intérieur de l'arc. Dans l'espace compris entre ces bossages 5a, 5b et les gorges longitudinales 21 et 22 du support sont engagés à force, c'est-à-dire en provoquant une déformation élastique des couteaux, des profilés 30a, 30b de section en V complémentaire à celle des gorges 21 et 22.

Des profilés identiques aux profilés 30a, 30b servent à positionner avec précision les couteaux 1c sur un mandrin analogue à celui représenté sur les figures 1 à 3, en remplacement des goupilles 7, ou bien la distance qui sépare les gorges en V 3 et 4 du mandrin pourrait être identique à celle séparant les formes en V des profilés 30a et 30b lorsque ces derniers sont assemblés sur le support.

Le support 20, au lieu de comporter des gorges longitudinales telles que 21, 22, pourrait comporter à la place de celles-ci des nervures fixes sur lesquelles viennent se positionner par encliquetage, les encoches 5,6 des couteaux. Des moyens analogues pourraient être prévus sur le mandrin, de façon que les couteaux soient positionnés sur le support de la même façon que sur le mandrin d'affûtage.

Bien entendu, une seule goupille ou profilé pourrait être prévue sur l'un des côtés du support, l'autre côté des couteaux étant directement retenu au support sans interposition d'une goupille ou moyen analogue assurant un verrouillage par déformation élastique des couteaux.

## Revendications

1. Unité de couteaux pour rasoir à grille (31) avec un support (20) sur lequel sont montés des couteaux (1, 1 b, 1 c) ce support (20) présentant des fentes (24, 27) perpendiculaires à la direction longitudinale du support, dans lesquelles sont positionnés les couteaux (1) et maintenant les couteaux espacés parallèles les uns aux autres et alignés dans la direction longitudinale de ce support, les couteaux (1) présentant une forme arquée et une certaine élasticité et comportant des moyens de fixation (5, 6; 5a, 6b) qui coopèrent avec des moyens de verrouillage (21, 22, 30, 30a, 30b) qui permettent de monter ces couteaux sur le support, caractérisée en ce que les couteaux (1) comportent près de chaque extrémité de l'arc, une encoche (5, 6) s'ouvrant vers l'intérieur de l'arc, en ce que le support (20) présente deux gorges longitudinales (21, 22) parallèles à la direction longitudinale du support, les encoches (5, 6) des couteaux (1) étant disposées en regard de ces gorges (21, 22), et en ce que lesdites encoches (5, 6) sont verrouillées élastiquement sur deux goupilles (30) engagées dans l'espace compris entre les deux gorges (21, 22) et les encoches (5, 6) des couteaux.

2. Unité de couteaux conforme à la revendication 1, caractérisée en ce que le support (20) comprend une nervure médiane (23) en saillie, s'étendant dans la direction longitudinale du support et dont l'extrémité comprend des fentes (24) recevant les couteaux (1).

3. Unité de couteaux conforme à la revendication 2, caractérisée en ce que le support (20) comporte en outre deux ailes (26, 25) parallèles, situées dans un plan perpendiculaire à la nervure médiane (23) et comportant des fentes (27) recevant les couteaux (1).

4. Unité de couteaux conforme à la revendication 3, caractérisée en ce que les ailes (26, 25) bordent les gorges longitudinales (21, 22) qui reçoivent les goupilles (30).

5. Unité de couteaux conforme à l'une des revendications 1 à 4, caractérisée en ce que l'arête de coupe (la) des couteaux est en arc de cercle.

6. Unité de couteaux conforme à l'une des revendications 1 à 4, caractérisée en ce que l'arête de coupe (1b) des couteaux est un arc d'excentrique triangulaire.

7. Unité de couteaux conforme à l'une des revendications 1 à 6, caractérisée en ce que les couteaux sont constitués par une lame cintrée dont la déformation est sensiblement constante le long de sa courbure.

8. Procédé d'affûtage des couteaux de rasoir faisant partie de l'unité de couteaux à l'une des revendications 1 à 7, caractérisé en ce qu'on place les couteaux (1, 1b,'1c) sur un mandrin (2) présentant deux gorges (3,4) longitudinales et parallèles, espacées l'une de l'autre d'une distance égale à la distance comprise entre les deux gorges (21, 22) du support (20), en positionnant les encoches (5, 6) ou les bossages (5a, 6b) de ces couteaux en regard de ces gorges (3,4), on engage à force deux goupilles (7) ou profilés de section appropriée dans les espaces compris entre chaque gorge (3,4) du mandrin et les encoches (5, 6) ou bossages (5a, 6b) adjacents des couteaux, on serre les couteaux (1, 1 b, 1c) les uns contre les autres, on fait tourner le mandrin (2) autour de son axe (X - X') et on applique contre la surface extérieure des couteaux empilés et serrés sur le mandrin (2) une meule (18) de façon à affûter l'ensemble des couteaux.

9. Procédé pour monter les couteaux affûtés, selon le procédé conforme à la revendication 8, sur le support (20) de l'unité de couteaux caractérisé en ce qu'on enlève les couteaux (1, 1b, 1c) affûtés du mandrin (2) en dégageant les goupilles (7) ou lesdits profilés, on place ces couteaux sur le support (20) en conservant l'ordre suivant lequel ces couteaux étaient placés sur le mandrin d'affûtage (2), et on engage à force les deux goupilles (30) ou les deux profilés (30a, 30b) dans l'espace compris entre chaque gorge (21, 22) du support (20) et les encoches (5, 6) ou bossages (5a, 6b) adjacents des couteaux.

## Patentansprüche

1. Messerblock für Scherblatt (31)-Trockenrasierer, mit einem Träger (20) auf dem Messer (1,1b,1c) montiert sind, wobei dieser Träger (20) zur Trägerlängsrichtung senkrechte Schlitze (24,27) aufweist, in denen die Messer (1) angeordnet sind und die die Messer in gegenseitigem Abstand, zueinander parallel und in Trägerlängsrichtung fluchtend halten, und wobei die Messer (1) eine Bogenform aufweisen, eine gewisse Elastizität besitzen und Befestigungsmittel (5, 6; 5a, 6b) umfassen, die mit die Montage dieser Messer auf dem Träger ermöglichenden Verriegelungsmitteln (21, 22, 30, 30a, 30b) zusammenwirken, dadurch gekennzeichnet, daß die Messer (1) nahe jedem Ende des Bogens eine gegen das Bogeninnere offene Aussparung (5,6) aufweisen, daß der Träger (20) zwei zur Trägerlängsrichtung parallele Längsnuten (21, 22) aufweist, wobei die Aussparungen (5, 6) der Messer (1) gegenüber diesen Nuten (21, 22) angeordnet sind, und daß die genannten Aussparungen (5, 6) auf zwei in den Raum zwischen den beiden Nuten (21, 22) und den Aussparungen (5,6) der Messer eingesetzten Stiften (30) elastisch verriegelt sind.

2. Messerblock nach Anspruch 1, dadurch gekennzeichnet, daß der Träger (20) eine mittlere vorspringende Rippe (23) aufweist, die sich in Trägerlängsrichtung erstreckt und deren Ende die Messer (1) aufnehmende Schlitze (24) besitzt.

3. Messerblock nach Anspruch 2, dadurch gekennzeichnet, daß der Träger (20) weiters zwei parallele Flügel (26, 25) besitzt, die in einer zur mittleren Rippe (23) senkrechten Ebene liegen und die Messer (1) aufnehmende Schlitze (27) aufweisen.

4. Messerblock nach Anspruch 3, dadurch gekennzeichnet, daß die Flügel (26,25) die die Stifte (30) aufnehmenden Längsnuten (21, 22) begrenzen.

5. Messerblock nach einem der Ansprüche 1 bis 4, dadurch gekennzeichnet, daß die Schneidkante (1a) der Messer Kreisbogenform aufweist.

6. Messerblock nach einem der Ansprüche 1 bis 4, dadurch gekennzeichnet, daß die Schneidkante (1a) der Messer die Form eines Dreieckexzenterbogens besitzt.

7. Messerblock nach einem der Ansprüche 1 bis 6, dadurch gekennzeichnet, daß die Messer von einer bogenförmigen Klinge gebildet sind, deren Verformung längs ihrer Krümmung im wesentlichen konstant ist.

8. Verfahren zum Schleifen der einen Teil des Messerblocks nach einem der Ansprüche 1 bis 7 bildenden Rasierermesser, dadurch gekennzeichnet, daß man die Messer (1,1b, 1c) auf einem Dorn (2) anordnet, der zwei parallele und in einem dem Abstand zwischen den beiden Längsnuten (21, 22) des Trägers (20) entsprechenden gegenseitigen Abstand angeordnete Längsnuten (3,4) aufweist, wobei die Aussparungen (5, 6) oder Wülste (5a, 6b) dieser Messer gegenüber diesen Nuten (3,4) positioniert werden, daß man zwei Stifte (7) oder Profile entsprechenden Querschnitts in die Räume zwischen jeder Nut (3, 4) des Dorns und den an die Messer angrenzenden Aussparungen (5, 6) bzw. Wülsten (5a, 6b) einpreßt, daß man die Messer (1,1b, 1c) gegeneinanderpreßt, daß man den Dorn (2) um seine Achse (X - X') dreht und daß man gegen die Außenfläche der auf dem Dorn (2) gestapelten und zusammengepreßten Messer eine Schleifscheibe (18) führt, um die Messereinheit zu schleifen.

9. Verfahren zum Montieren der nach dem Verfahren nach Anspruch 8 geschliffenen Messer auf dem Träger (20) des Messerblocks, dadurch gekennzeichnet, daß man die geschliffenen Messer (1,1b, 1c) vom Dorn (2) abnimmt, indem man die Stifte (7) bzw. die genannten Profile herauszieht, daß man diese Messer unter Beibehaltung der Reihenfolge, in der sie auf dem Schleifdorn (2) angeordnet waren, auf dem Träger (20) anordnet, und daß man die beiden Stifte (30) oder die beiden Profile (30a, 30b) in den Raum zwischen jeder Nut (21, 22) des Trägers (20) und den angrenzenden Aussparungen (5,6) bzw. Wülsten (5a, 6b) der besser einpreßt.

## Claims

1. A blade unit for agrid-type shaver (31) having a support (20) receiving blades (1, 1b, 1c) and formed with slots (24, 27) perpendicular to its length, the blades (1) being located in such slots which keep the blades in spaced-apart parallel relationship aligned lengthwise of the support, the blades (1) being of arcuate shape and having some resilience and comprising securing means (5, 6; 5a, 6b) which co-operate with locking means (21, 22, 30, 30a, 30b) for assembling the blades on the support, characterized in that the blades (1) are formed near each end of the arc with a recess (5, 6) which opens towards the inside of the arc and the support (20) is formed with two longitudinal grooves (21, 22) parallel to support length, the recesses (5, 6) in the blades (1) being disposed opposite the grooves (21, 22), and the recesses (5, 6) are resiliently locked to two pins (30) engaged in the gap between the two grooves (21, 22) and the recesses (5, 6).

2. A blade unit according to claim 1, characterized in that the support (20) has a projecting central rib (23) which extends lengthwise of the support and whose end is formed with slots (24) receiving the blades (1).

3. A blade unit according to claim 2, characterized in that the support (20) also comprises two parallel flanks (26, 25) disposed in a plane perpendicular to the central rib (23) and formed with blade-receiving slots (27).

4. A blade unit according to claim 3, characterized in that the flanks (26, 25) bound the longitudinal grooves (21, 22) which receive the pins (30).

5. A blade unit according to any of claims 1 - 4, characterized in that the cutting edge (1a) of the blades is in the shape of a circle arc.

6. A blade unit according to any of claims 1 - 4, characterized in that the cutting edge (1b) of the blades is in the form of a triangular eccentric arc.

7. A blade unit according to any of claims 1 - 6, characterised in that the blades are embodied by a curved strip whose deformation is substantially constant along its curvature.

8. A process for sharpening the razor blades forming part of the blade unit according to any of claims 1 - 7, characterised in that the blades (1, 1b, 1c) are placed on a mandrel (2) formed with two longitudinal parallel grooves (3,4) spaced apart from one another by a distance equal to the distance between the two grooves (21, 22) in the support (20), the recesses (5, 6) or protuberances (5a, 6b) of the blades being positioned opposite the grooves (3, 4), two pins (7) or section members of appropriate cross-section are forcibly engaged in the gaps between each groove (3, 4) of the mandrel and the adjacent recesses (5, 6) or protuberances (5a, 6b) of the blades, the blades (1,1b, 1c) are clamped together, the mandrel (2) is rotated around its axis (X - X') and a grinding wheel (18) is applied to the outside surface of the blades stacked and clamped on the mandrel (2) so as to sharpen all the blades.

9. A process for assembling blades sharpened by the process according to claim 8 on the support (20) of the blade unit, characterized in that the sharpened blades (1, 1b, 1c) are removed from the mandrel (2) by removing the pins (7) or section members, the blades are placed on the support (20) in the same order in which they were placed on the sharpening mandrel (2) and the two pins (30) or the two section members (30a, 30b) are forcibly engaged in the gap between each groove (21, 22) of the support (20) and the adjacent recesses (5, 6) or protuberances (5a, 6b) of the blades.
